# EUROPÄISCHE PATENTSCHRIFT

(11) **EP 2 663 412 B1**
(45) Veröffentlichungstag und Bekanntmachung des Hinweises auf die Patenterteilung: **11.03.2015**
(21) Anmeldenummer: 11808201.5
(22) Anmeldetag: 22.12.2011
(51) Int. Cl.: B21B 1/46

(54) **ANLAGE UND VERFAHREN ZUM ERZEUGEN VON WARMBAND**
EQUIPMENT AND METHOD FOR PRODUCING HOT-ROLLED STRIPS
INSTALLATION ET PROCÉDÉ DESTINÉS À PRODUIRE DES BANDES D'ACIER LAMINÉES À CHAUD

(30) Priorität: 12.01.2011 DE 102011008434
(43) Veröffentlichungstag der Anmeldung: 20.11.2013
(73) Patentinhaber: SMS Siemag AG, 40237 Düsseldorf (DE)
(72) Erfinder: HOEN, Karl, 53567 Asbach (DE); MÜLLER, Jürgen, 41564 Kaarst (DE); SCHUSTER, Ingo, 47877 Willich (DE); WEYER, Axel, 42349 Wuppertal (DE)
(74) Vertreter: Klüppel, Walter
(86) Internationale Anmeldenummer: PCT/EP2011/073723
(87) Internationale Veröffentlichungsnummer: WO 2012/095250

(56) Entgegenhaltungen:
- EP-A1- 0 662 358

## Beschreibung

Die Erfindung betrifft eine Anlage und ein Verfahren zum Erzeugen von Warmband, wobei eine Gießmaschine zum Erzeugen von mindestens einem Gießstrang, eine Trenneinrichtung zum Abtrennen von Brammen von dem Gießstrang, ein Transportsystem mit einer Weicheneinrichtung zum wahlweisen Transportieren der Brammen aus der Gießmaschine entweder in eine Walzstraße oder zu einer Sonderbehandlungseinrichtung verwendet werden. Die Walzstraße dient zum Erzeugen des Warmbandes aus den Brammen mit einer Breite kleiner als ein Walzbreiten-Schwellenwert.

Aus der EP 0662 358 A1 ist eine gattungsgemäße Anlage bekannt.

Ein Produktionsplanungsverfahren zur Erhöhung der Durchsatzmenge bei der Produktion von Warmband ist aus der EP 1 363 750 bekannt. Bei diesem Verfahren wird die Walzstraße zum einen von einer Zwei-Strang-Gießanlage, die Dünnbrammen erzeugt, und zum anderen mit Brammen aus einem Lager bedient. Die Brammen für das Lager werden von einer Zwillingsgießmaschine erzeugt, die Dickbrammen gießt. Diese Dickbrammen werden dann über eine Brammenzuführungseinrichtung über einen Wiedererwärmungsofen einem nachgeordneten Vorgerüst zugeführt und zu Vorbändem gewalzt, die in Form von Coils der Walzstraße zugeführt werden. Durch die Coil-Zuführungseinrichtung werden zwar ungeplante Stillstandszeiten der Gießanlage überbrückt, allerdings wird ein enormer Energieaufwand nötig, um die Coils wieder auf Walztemperatur zu erhitzen.

Eine Gießwalzanlage, die ebenfalls Stranggießen und Walzen von Brammen vereint, wird in der DE 693 16 703 beschrieben. Insbesondere wird in der Druckschrift ein Verfahren zur Herstellung von gewickeltem Band, Blech in gewickelter Form oder diskreten Blechplatten beschrieben. Die Gießanlage wird im Ein-Strang-Gießverfahren betrieben und produziert Brammen verschiedener Breite, die entweder direkt in einen Ofen gegeben werden, um dann der Walzstraße zugeführt zu werden oder in einem Brammensammel- bzw. - speicherbereich gelagert werden. Das Unterscheidungskriterium, ob die Brammen aus dem Lager oder direkt von der Gießmaschine der Walzstraße zugeführt werden, richtet sich nach der Produktionsleistung der Gießmaschine. Die Brammen aus dem Lager werden während Produktionspausen der Gießmaschine zur Auslastung der angeschlossenen Walzstraße verwendet.

Nachteilig bei den bekannten Gießwalzanlagen ist jedoch, dass die maximale Breite der Gießstränge auf die Breite der Walzstraßen abgestimmt ist, die Gießwalzanlage unflexibel in der Produktion ist und somit keine Kapazitätssteigerung erreicht werden kann. Ein weiterer Nachteil ist, dass durch eine Mehrzahl von Öfen in der Anlage zur Wiedererwärmung der kalten Brammen oder Coils eine energiesparende Fahrweise kaum möglich ist.

Aufgabe der Erfindung ist es, eine bekannte Anlage und ein bekanntes Verfahren zum Erzeugen von Warmband weiterzubilden, um eine Steigerung der Produktionsleistung sowie eine Erhöhung der Flexibilität schon bei der Herstellung des Gießstranges zu erzielen und eine energiesparende Konfiguration der Anlage anzubieten, die somit kostengünstig produziert.

Diese Aufgabe wird gelöst durch den Gegenstand des Anspruchs 1. Dieser Gegenstand ist dadurch gekennzeichnet, dass die Gießmaschine als eine Zwillingsgießmaschine ausgebildet ist zum Erzeugen des mindestens einen Gießstrangs mit einer Breite, die kleiner oder größer als der Walzbreiten-Schwellenwert ist und dass eine erste Steuereinrichtung für die Weicheneinrichtung vorgesehen ist zum Abzweigen der Brammen mit einer Breite kleiner als der Walzbreiten-Schwellenwert in die Walzstraße und zum Abzweigen der Brammen mit einer Breite größer als der Walzbreiten-Schwellenwert für die Sonderbehandlungseinrichtung.

Der Beschreibung der Erfindung liegen folgende Begrifflichkeiten zugrunde:

### Walzbreiten-Schwellenwert:

Die Breite der zu walzenden Brammen ist durch die Breite der Walzstraße, insbesondere die Breite der Fertigwalzstraße, vorgegeben bzw. begrenzt. Der Walzbreiten-Schwellenwert entspricht der maximalen Breite des Warmbands, das in der Fertigwalzstraße verarbeitet werden kann.

### Sonderbehandlungseinrichtung:

Die Brammen, deren Breite größer dem Walzbreiten-Schwellenwert sind, werden nicht in die angeschlossene Walzstraße überführt, sondern in eine Sonderbehandlungseinrichtung. Diese Sonderbehandlungseinrichtung kann ein externes Brammenlager, ein besonderes Walzwerk für Brammen dieser Breite o.ä. sein.

Dass gemäß Anspruch 1 die Gießmaschine als eine Zwillingsgießmaschine ausgebildet ist, bietet den Vorteil, dass nicht nur im Einstrangverfahren produziert werden kann, sondern auch im Zweistrangverfahren, dem Zwillingsgussverfahren. Diese Anwendung der Zwillings-Gießmaschine bietet den Vorteil, dass eine erhöhte Flexibilität in der Brammenproduktion, sowohl in der Breite als auch in der Geschwindigkeit erreicht wird. Die anschließende Weicheneinrichtung, die zum Abzweigen der Brammen mit einer Breite kleiner als der Walzbreiten-Schwellenwert in die Linie der Walzstraße vorgesehen ist, bietet den Vorteil, dass die Brammen ohne nennenswerte Temperaturverluste direkt der Walzstraße zugeführt werden können oder dass die Brammen mit einer Breite größer als der Walzbreiten-Schwellenwert für die Sonderbehandlungseinrichtung abgezweigt werden können. Damit ergibt sich eine vergrößerte Flexibilität bei der Brammenproduktion. Die Produktivität der Walzstraße wird weiterhin voll gewährleistet, da die Walzstraße aus einem ersten Lager mit Brammen bedient wird, wenn die Belieferung mit Brammen aus der Zwillingsgießmaschine nicht ausreicht.

Dadurch, dass gemäß einem ersten Ausführungsbeispiel die Zwillingsgießmaschine zu der Linie der Walzstraße versetzt angeordnet ist und ein Transportsystem mit einer ersten Zuführeinrichtung, zum Beispiel einer Querverfahreinrichtung vorgesehen ist, können auf diesem Wege alle erzeugten Brammen mit einer Breite kleiner dem Walzbreiten-Schwellenwert direkt der Walzstraße zugeführt werden und alle Brammen mit einer Breite größer dem Walzbreiten-Schwellenwert weiter in die Sonderbehandlungseinrichtung verfahren werden. Durch die erste Zuführeinrichtung des Transportsystems gelangen die Brammen aus der Zwillingsgießmaschine umgehend in einen Warmhalteofen und müssen darin lediglich energiesparend auf Walztemperatur erwärmt werden.

Vorteilhafterweise ist ein Warmhalteofen zum Warmhalten der Brammen, die eine Breite kleiner als der Walzbreiten-Schwellenwert aufweisen, derart ausgelegt, dass die Brammen mit wenig Energieaufwand auf Walztemperatur erwärmt werden. Die Auslegung des Ofens bezieht sich nicht nur auf die Erwärmungsleistung, sondern auch auf eine kurze bauliche Ausführung des Warmhalteofens.

Vorteilhafterweise weist die Walzstraße zumindest einzelne der folgenden Komponenten auf, vorzugsweise in Durchlaufrichtung der Brammen gesehen in der genannten Reihenfolge:
- eine Entzunderungseinrichtung
- eine Stauchungseinrichtung
- ein Reversierwalzgerüst
- eine Fördereinrichtung vor und / oder hinter dem Reversierwalzgerüst;
- eine Fertigwalzstraße

Durch eine ortsnahe Anordnung der Walzstraße an die Gießmaschine werden Transportwege vermieden und somit ein Auskühlen der Brammen verhindert, was zu Energieeinsparungen führt.

Vorteilhafterweise weist das Transportsystem weiterhin eine zweite Zuführeinrichtung für Brammen mit einer Breite kleiner als der Walzbreiten-Schwellenwert aus einem ersten Lager in die Walzstraße auf, damit bei einer Produktion von Brammen mit einer Breite größer des Walzbreiten-Schwellenwerts durch die Zwillingsgießmaschine die nachgeordnete Walzstraße weiterhin voll ausgelastet bleibt. Dies gilt natürlich auch für Produktionspausen der Zwillingsgießmaschine.

Vorteilhafterweise ist die zweite Zuführeinrichtung mit einer zweiten Steuereinrichtung ausgebildet, welche ermöglicht dass die Zufuhr der Brammen aus dem ersten Lager in die Walzstraße dann ermöglicht wird, wenn die Walzstraße alleine mit Brammen aus der Zwillingsgießmaschine nicht ausgelastet ist. Das gilt beispielsweise dann, wenn die Zwillingsgießmaschine Brammen produziert, die breiter sind als der Walzbreiten-Schwellenwert. Dazu ist es von Vorteil, dass die Walzstraße von der Zwillingsgießmaschine entkoppelt produzieren kann.

Vorteilhafterweise produziert die Gießmaschine für eine Sonderbehandlungseinrichtung, die entweder als ein zweites Lager ausgebildet ist oder als eine besondere Bearbeitungsstraße, inklusive eines Walzwerks, zum Bearbeiten der Brammen mit einer Breite größer als der Walzbreiten-Schwellenwert. Damit ergeben sich eine große Flexibilität bei der Brammenproduktion und eine bessere Auslastung der Zwillingsgießmaschine.

Die oben genannte Aufgabe wird weiterhin durch das in dem unabhängigen Verfahrensanspruch 8 beanspruchte Verfahren gelöst.

Die Vorteile dieser verfahrensmäßigen Lösung entsprechen den oben mit Bezug auf die Vorrichtung genannten Vorteilen. Weitere vorteilhafte Ausgestaltungen des Verfahrens und der Vorrichtung der Erfindung sind in den Unteransprüchen angegeben.

Der Beschreibung ist insgesamt eine Figur beigefügt, wobei
- Figur 1: die erfindungsgemäße Anlage
zeigt.

Die erfindungsgemäße Anlage und das erfindungsgemäße Verfahren werden nachfolgend unter Bezugnahme auf die Figur detailliert beschrieben.

Figur 1 zeigt eine Anlage 100 zum Erzeugen von Warmband 260. Die Hauptkomponenten der Anlage 100 sind eine Zwillingsgießmaschine 110, eine angeschlossene Walzstraße 210-250, ein Warmhalteofen 200, eine Sonderbehandlungseinrichtung 400, ein erstes Lager 300 und einen Erwärmungsofen 310. Die Zwillingsgießmaschine 110 ist in der Nähe der Walzstraße 210-250 angeordnet und erzeugt Gießstränge 120 im Zwillingsgießverfahren oder im Einstrangverfahren. Die Gießstränge 120 werden von einer Trenneinrichtung 125 zu Brammen 130 abgetrennt und anschließend von einer Weicheneinrichtung 140, die von einer ersten Steuereinrichtung 150 angesteuert wird, über den Warmhalteofen 200 der Walzstraße 210-250 oder der Sonderbehandlungseinrichtung 400 zugeführt. Die Zwillingsgießmaschine 110 ist vorzugsweise als Bogenanlage, beispielsweise mit einem Gießradius von 4,5 bis 7,0 m, ausgeführt.

Erzeugt die Zwillingsgießmaschine 110 Gießstränge 120 im Einstrang- oder im Zwillingsgießverfahren, die eine Breite kleiner der Breite des Walzbreiten-Schwellenwertes aufweisen, so können die anschließend von der Trenneinrichtung 125 abgetrennten Brammen 130 von dem Transportsystem mit einer entsprechenden von der ersten Steuereinrichtung 150 vorgegebenen Einstellung der Weicheneinrichtung 140 über eine erste Zuführeinrichtung 170, zum Beispiel eine Quer-Verfahreinrichtung, durch den Warmhalteofen 200 direkt der Walzstraße 210-250 zugeführt werden. Nach dem Erwärmen auf Walztemperatur im Warmhalteofen 200 werden die Brammen 130 von einer Entzunderungseinrichtung 210 entzundert und durch eine Stauchungseinrichtung 220, die optional ist, einem Reversierwalzgerüst 230 und mindestens einer Fördereinrichtung 240 zugeführt und nachfolgend in eine Fertigwalzstraße 250 zum Walzen zu Warmband 260 eingeführt. Das anschließende Aufwickeln des Warmbandes 260 von einer Aufhaspeleinrichtung zu Coils 270 ist hier nur schematisch am Ende der Walzstraße 210-250 dargestellt.

Die Zwillingsgießmaschine 110 kann im Einstrangverfahren eine maximale Breite der Gießstränge 120 von vorzugsweise 3600 mm gießen. Diese maximale Breite der erzeugten Gießstränge 120 und der nachfolgend von der Trenneinrichtung 125 abgetrennten Brammen 130 liegt oberhalb der maximalen Breite der zu erzeugenden Warmbänder 260. Da die Walzstraße 210-250 nur Brammen 130 mit einer Breite kleiner als ein Walzbreiten-Schwellenwert verarbeiten kann, der beispielsweise bei 2200 mm liegt, werden Brammen 130 mit einer Breite größer als der Walzbreiten-Schwellenwert von der Weicheneinrichtung 140 zu der Sonderbehandlungseinrichtung 400 abgezweigt.

Insbesondere während die Zwillingsgießmaschine 110 im Einstrangverfahren Brammen 130 mit einer Breite, die größer als der Walzbreiten-Schwellenwert ist, erzeugt, können kalte Brammen 130 aus dem ersten Lager 300 mit Hilfe einer zweiten Zuführeinrichtung 180 über einen Erwärmungsofen 310, der beispielsweise als Hubbalkenofen oder Durchstoß-Ofen ausgebildet ist, in die Walzstraße 210-250 eingefördert werden. Die Brammen 130 aus dem ersten Lager 300 haben eine Breite, die kleiner gleich dem Walzbreiten-Schwellenwert ist. Der Erwärmungsofen 310 ist für Brammen 130 dieser Breiten ausgelegt und erhitzt die Brammen 130 vorzugsweise auf eine Temperatur zum Warmwalzen von 1100°C bis 1250°C. Nach dem Erhitzen auf Walztemperatur werden die Brammen 130 von der Walzstraße 210-250 zu Warmband 260 verarbeitet.

Während die Walzstraße von den Brammen 130 aus dem ersten Lager 300 Warmband 260 erzeugt, arbeitet die Zwillingsgießmaschine 110 vorzugsweise in der so genannten Betriebsart "Plattenproduktion". Das heißt, die Zwillingsgießmaschine 110 gießt Gießstränge 120 mit einer Breite größer als der Walzbreiten-Schwellenwert der Walzstraße, aber vorzugsweise kleiner gleich 3600 mm, die - abgetrennt zu Brammen 130 - von der Weicheneinrichtung 140, gesteuert durch die erste Steuereinrichtung 150 zu der Sonderbehandlungseinrichtung 400 gebracht/abgezweigt werden. Die Brammen 130 aus der "Plattenproduktion" können aufgrund ihrer zu großen Breite von der angeschlossenen Walzstraße 210 - 250 nicht gewalzt verarbeitet werden.

Bei dem beanspruchten Anlagenkonzept ist die Flexibilität der gesamten Anlage 100 erhöht und die Produktivität der Walzstraße 210-250 bleibt voll gewährleistet. Durch die Zuführung der Brammen 130 aus dem ersten Lager 300 und dem anschließenden Weiterverarbeiten dieser Bramme in der Walzstraße 210-250, während die Zwillingsgießmaschine 110 in der Betriebsart "Plattenproduktion" arbeitet, lassen sich Produktionsmengen von 5,0 Mio. Tonnen pro Jahr darstellen.

Arbeitet die Zwillingsgießmaschine 110 hingegen im Zwillingsgießverfahren, werden zwei parallele Gießstränge 120 mit jeweils einer Breite von vorzugsweise 1750 mm und beispielsweise einer Dicke von 100 mm, entsprechend einer Stegbreite bei der Zwillingsgießmaschine von 100 mm, gegossen. Eventuell ungleichen Temperaturen der Brammenschmalseiten / Kanten werden durch den Warmhalteofen 200, der vorzugsweise als Hubbalkenofen ausgebildet ist, vor dem Einsatz in die Walzstraße 210-250 homogenisiert. Die Brammen 130 aus dem Zwillingsgießverfahren haben eine Brammenbreite, die kleiner als der Walzbreiten-Schwellenwert ist. Durch die räumlich nahe Anordnung von Zwillingsgießmaschine 110 und Warmhalteofen 200 werden die Brammen 130 der Walzstraße 210-250 ohne Abkühlung auf Raumtemperatur zugeführt und die Temperaturverluste sind auf ein technologisches Minimum reduziert. Dies gilt auch für Brammen 130 aus dem Einstrangverfahren, die eine Breite kleiner dem Walzbreiten-Schwellenwert aufweisen und von der angeschlossenen Walzstraße zu Warmband 260 gewalzt werden.

Die erfindungsgemäße Zwillingsgießmaschine 110 erzeugt Gießstränge 120 mit einer Dicke von vorzugsweise 100 - 170 mm. Die erzeugte Brammendicke wird so gewählt, dass das Vorwalzen an die benötigte Zwischendicke für das Fertigwalzen mit einer minimalen Anzahl an Stichen im Reversierwalzgerüst 230 möglich ist. Besonders bevorzugt ist eine Brammen-Dicke von 150 mm vorgesehen. Zwischen den Vorwalz-Stichen wird das Zwischenband in der Fördereinrichtung 240, die vorzugsweise als Rollgang, aktiv beheizter Rollgang, Rollenherdofen oder Tunnelofen ausgebildet ist, gefahren.

### Bezugszeichenliste

- 100: Anlage
- 110: Zwillingsgießmaschine
- 120: Gießstrang
- 125: Trenneinrichtung
- 130: Bramme
- 140: Weicheneinrichtung
- 150: erste Steuereinrichtung für Weicheneinrichtung
- 170: erste Zuführeinrichtung, vorzugsweise Quer-Verfahreinrichtung
- 180: zweite Zufuhreinrichtung
- 185: zweite Steuereinrichtung
- 200: Warmhalteofen
- 210: Entzunderungseinrichtung
- 220: Stauchungseinrichtung
- 230: Reversierwalzgerüst
- 240: Fördereinrichtung
- 250: Fertigwalzstraße
- 260: Warmband
- 270: Coil
- 300: erstes Lager
- 310: Erwärmungsofen
- 400: Sonderbehandlungseinrichtung

## Patentansprüche

1. Anlage (100) zum Erzeugen von Warmband (260), aufweisend:
eine Zwillingsgießmaschine (110) zum Erzeugen von mindestens einem Gießstrang (120);
eine Trenneinrichtung (125) zum Abtrennen von Brammen (130) von dem Gießstrang (120);
eine Walzstraße (210-250) zum Erzeugen des Warmbandes (260) aus den Brammen (130) mit einer Breite kleiner als ein Walzbreiten-Schwellenwert; und
ein Transportsystem mit einer von einer Steuereinrichtung gesteuerten Weicheneinrichtung (140) zum wahlweisen Transportieren der Brammen (130) aus der Zwillingsgießmaschine (110) entweder in die Walzstraße oder zu einer Sonderbehandlungseinrichtung (400); und
eine Zwillingsgießmaschine (110), die ausgebildet ist zum Erzeugen des mindestens einen Gießstrangs (120) mit einer Breite, die kleiner oder größer als der Walzbreiten-Schwellenwert ist;
**dadurch gekennzeichnet, dass**
die Steuereinrichtung (150) für die Weicheneinrichtung (140) vorgesehen ist zum Abzweigen der Brammen (130) mit einer Breite kleiner als der Walzbreiten-Schwellenwert in die Walzstraße (210-250) und zum Abzweigen der Brammen (130) mit einer Breite größer als der Walzbreiten-Schwellenwert für die Sonderbehandlungseinrichtung (400).

2. Anlage (100) nach Anspruch 1, **dadurch gekennzeichnet, dass** die Zwillingsgießmaschine (110) versetzt zu der Linie der Walzstraße angeordnet ist;
und
dass das Transportsystem eine erste Zuführeinrichtung (170), zum Beispiel eine Quer-Verfahreinrichtung, für die Brammen (130), die eine Breite kleiner als der Walzbreiten-Schwellenwert aufweisen, umfasst zum Zuführen der Brammen von der Zwillingsgießmaschine (110) in die Linie der Walzstraße.

3. Anlage (100) nach einem der vorangegangenen Ansprüche, **gekennzeichnet durch** einen Warmhalteofen (200) zum Warmhalten der Brammen (130), die eine Breite kleiner als der Walzbreiten-Schwellenwert aufweisen, während ihres Transportes von der Zwillingsgießmaschine (110) in die Linie der Walzstraße.

4. Anlage (100) nach einem der vorangegangenen Ansprüche, **dadurch gekennzeichnet, dass** die Walzstraße zumindest einzelne der folgenden Komponenten aufweist:
- eine Entzunderungseinrichtung (210);
- eine Stauchungseinrichtung (220);
- ein Reversierwalzgerüst (230);
- einer Fördereinrichtung (240) vor und/oder hinter dem Reversierwalzgerüst (230);
- eine Fertigwalzstraße (250) zum Walzen der Brammen (130) mit einer Breite, die kleiner als der Walzbreiten-Schwellenwert ist.

5. Anlage (100) nach einem der vorangegangenen Ansprüche, **dadurch gekennzeichnet, dass**
das Transportsystem eine zweite Zufuhreinrichtung (180) für Brammen (130) mit einer Breite kleiner als der Walzbreiten-Schwellenwert aus einem ersten Lager (300) in die Walzstraße, aufweist; und
ein Erwärmungsofen (310) vorgesehen ist zum Erwärmen der Brammen (130) aus dem ersten Lager (300) auf eine geeignete Walztemperatur zum Walzen der Brammen (130) in der Walzstraße.

6. Anlage (100) nach Anspruch 5.
**dadurch gekennzeichnet, dass**
eine zweite Steuereinrichtung (185) für die zweite Zufuhreinrichtung (180) vorgesehen und derart ausgebildet ist, die Zufuhr der Brammen (130) aus dem
ersten Lager (300) in die Walzstraße zu ermöglichen, wenn die Walzstraße alleine mit Brammen (130) aus der Zwillingsgießmaschine (110) nicht ausgelastet ist.

7. Anlage (100) nach einem der vorangegangenen Ansprüche,
**dadurch gekennzeichnet, dass**
die Sonderbehandlungseinrichtung (400) entweder als ein zweites Lager ausgebildet ist oder als eine besondere Bearbeitungsstraße, inklusive eines Walzwerks, ausgebildet ist, zum Bearbeiten der Brammen (130) mit einer Breite größer als der Walzbreiten-Schwellenwert.

8. Verfahren zum Betreiben einer Anlage (100) zum Erzeugen von Warmband (260), aufweisend folgende Schritte:
- Erzeugen von mindestens einem Gießstrang (120);
- Abtrennen von Brammen (130) von dem Gießstrang (120);
- Transportieren der Brammen (130) entweder zum Walzen in eine Walzstraße (210-250) oder zu einer Sonderbehandlung;
- Walzen der Brammen (130) mit einer Breite kleiner als ein Walzbreiten-Schwellenwert zu Warmband (260); und
**gekennzeichnet durch**,
Erzeugen des mindestens einen Gießstranges (120) auf einer Zwillingsgießmaschine (110) mit einer Breite größer oder kleiner als der Walzbreiten-Schwellenwert;
Abzweigen der Brammen (130) mit einer Breite, die kleiner als der vorgegebene Walzbreiten-Schwellenwert ist zum Walzen in die Walzstraße; und
Abzweigen der Brammen (130) mit einer Breite, die größer als der vorgegebene Walzbreiten-Schwellenwert ist zu der Sonderbehandlung.

9. Verfahren nach Anspruch 8,
**dadurch gekennzeichnet, dass**
die Brammen (130), deren Breite kleiner als der Walzbreiten-Schwellenwert ist, vor der Zufuhr in die Walzstraße in einem Warmhalteofen (200) auf Walztemperatur erwärmt werden.

10. Verfahren nach Anspruch 8.
**dadurch gekennzeichnet, dass**
während Produktionspausen der Zwillingsgießanlage (110) die Walzstraße aus einem ersten Lager (300) mit Brammen (130) mit einer Breite, die kleiner als der vorgegebene Walzbreiten-Schwellenwert ist, bedient wird.

11. Verfahren nach Anspruch 10,
**dadurch gekennzeichnet, dass**
die Brammen (130) aus dem ersten Lager (300) vor dem Walzen auf Walztemperatur erhitzt werden.

## Claims

1. Plant (100) for producing hot strip (260), comprising:
a double casting machine for producing at least one cast strip (120);
a separating device (125) for separating off slabs (130) from the cast strip (120);
a rolling train (210-250) for producing the hot strip (26) from the slabs (130) with a width smaller than a rolling width threshold value; and
a transport system with a switch device (140), which is controlled by a control device, for selectable transporting of the slabs (130) from the double casting machine either to the rolling train or to a special treatment device (400); and
a double casting machine (110) which is constructed for producing the at least one cast strip (120) with a width which is smaller or larger than the rolling width threshold value;
**characterised in that**
the control device (150) for the switch device is provided for branching off the slabs (130) with a width smaller than the rolling width threshold value to the rolling train and for branching off the slabs (130) with a width greater than the rolling width threshold value for the special treatment device (400).

2. Plant (100) according to claim 1, **characterised in that** the double casting machine (110) is arranged to be offset with respect to the line of the rolling train; and that the transport system comprises a first feed device (170), for example a transverse movement device, for the slabs (130) having a width smaller than the rolling width threshold value, for feeding the slabs from the double casting machine (110) into the line of the rolling train.

3. Plant (100) according to any one of the preceding claims, **characterised by** a heat retention furnace (200) for keeping the slabs (130) hot, the furnace having a width smaller than the rolling width threshold value, during transport thereof from the double casting machine (110) into the line of the rolling train.

4. Plant (100) according to any one of the preceding claims, **characterised in that** the rolling train comprises at least individual ones of the following components:
- a descaling device (210);
- an upsetting device (220);
- a reversing roll stand (230);
- a conveying device (240) in front of and/or behind the reversing roll stand (230);
- a finishing rolling train (250) for rolling the slabs (130) with a width which is smaller than the rolling width threshold value.

5. Plant (100) according to any one of the preceding claims, **characterised in that** the transport system comprises a second feed device (180) for slabs (130) with a width smaller than the rolling width threshold value from a first store (300) to the rolling train; and a heating furnace (310) is provided, for heating the slabs (130) from the first store (300) to a suitable rolling temperature for rolling of the slabs (130) in the rolling train.

6. Plant (100) according to claim 5, **characterised in that** a second control device (185) is provided for the second feed device (180) and so constructed as to enable feed of the slabs (130) from the first store (300) into the rolling train when the rolling train is not loaded up solely with slabs (130) from the double casting machine (110).

7. Plant (100) according to any one of the preceding claims, **characterised in that** the special treatment device (400) is constructed either as a second store or as a special processing train, inclusive of a rolling mill, for processing the slabs (130) with a width greater than the rolling width threshold value.

8. Method of operating a plant (100) for producing hot strip (260), comprising the following steps:
- producing at least one cast strip (120);
- separating off slabs (130) from the cast strip (120);
- transporting the slabs (130) either for rolling in a rolling train (210-250) or for special treatment;
- rolling the slabs (130) with a width smaller than a rolling width threshold value to form hot strip (260); and
**characterised by**
producing the at least one cast strip (120) on a double casting machine (110) with a width greater or smaller than the rolling width threshold value;
branching off the slabs (130) with a width smaller than the predetermined rolling width threshold value for rolling in the rolling train; and
branching off the slabs (130) with a width greater than the predetermined rolling width threshold value for the special treatment.

9. Method according to claim 8, **characterised in that** the slabs (130), the width of which is smaller than the rolling width threshold value, are heated to rolling temperature in a heat retention furnace (200) before feed into the rolling train.

10. Method according to claim 8, **characterised in that** during production pauses of the double casting plant (110) the rolling train is served from a first store (300) with slabs (130) with a width smaller than the predetermined rolling width threshold value.

11. Method according to claim 10, **characterised in that** the slabs (130) from the first store (300) are heated to rolling temperature before rolling.

## Revendications

1. Installation (100) pour la production d'un feuillard à chaud (260), présentant :
une machine de coulée jumelée (110) pour la production d'au moins une barre de coulée continue (120) ;
un mécanisme de séparation (125) pour la séparation de brames (130) par rapport à la barre de coulée continue (120) ;
un train de laminoir (210-250) pour la production du feuillard à chaud (260) à partir des brames (130), dont la largeur est inférieure à une valeur seuil de la largeur à l'état laminé ; et
un système de transport comprenant un mécanisme de trempe (140) commandé par un mécanisme de commande pour le transport sélectif des brames (130) à partir de la machine de coulée jumelée (110), soit dans le train de laminoir, soit à un mécanisme de traitement spécial (400) ; et
une machine de coulée jumelée (110) qui est réalisée pour la production de ladite au moins une barre de coulée (120) dont la largeur est inférieure ou supérieure à la valeur seuil de la largeur à l'état laminé ;
**caractérisée en ce que** le mécanisme de commande (150) pour le mécanisme de trempe (140) est prévu pour la bifurcation des brames (130), dont la largeur est inférieure à la valeur seuil de la largeur à l'état laminé, dans le train de laminoir (210-250), et pour la bifurcation des brames (130), dont la largeur est supérieure à la valeur seuil de la largeur à l'état laminé, pour le mécanisme de traitement spécial (400).

2. Installation (100) selon la revendication 1, **caractérisée en ce que** la machine de coulée jumelée (110) est disposée en décalage par rapport à la ligne du train de laminoir ; et
**en ce que** le système de transport comprend un premier mécanisme d'acheminement (170) par exemple un dispositif de déplacement en direction transversale, pour les brames (130) dont la largeur est inférieure à la valeur seuil de la largeur à l'état laminé, pour acheminer les brames depuis la machine coulée jumelée (110) jusque dans la ligne du train de laminoir.

3. Installation (100) selon l'une quelconque des revendications précédentes, **caractérisée par** un four de maintien à chaud (200) pour le maintien à chaud des brames (130) dont la largeur est inférieure à la valeur seuil de la largeur à l'état laminé, au cours de leur transport depuis la machine coulée jumelée (110) jusque dans la ligne du train de laminoir.

4. Installation (100) selon l'une quelconque des revendications précédentes, **caractérisée en ce que** le train de laminoir présente au moins un certain nombre des composants indiqués ci-après :
- un mécanisme de décalaminage (210) ;
- un mécanisme de refoulement (220) ;
- une cage de laminoir pour le renversement de la marche (230) ;
- un mécanisme de transport (240) devant et/ou derrière la cage de laminoir pour le renversement de la marche (230) ;
- un laminoir de finition (250) pour le laminage des brames (130) dont la largeur est inférieure à la valeur seuil de la largeur à l'état laminé.

5. Installation (100) selon l'une quelconque des revendications précédentes, **caractérisée en ce que** le système de transport présente un deuxième mécanisme d'acheminement (180) pour des brames (130) dont la largeur est inférieure à la valeur seuil de la largeur à l'état laminé à partir d'un premier entreposage (300) jusque dans le train de laminoir ; et
on prévoit un four de réchauffement (310) pour le réchauffement des brames (130) à partir du premier entreposage (300) jusqu'à une température de laminage appropriée pour le laminage des brames (130) dans le train de laminoir.

6. Installation (100) selon la revendication 5, **caractérisée en ce qu'**on prévoit un deuxième mécanisme de commande (185) pour le deuxième mécanisme d'acheminement (180) qui est réalisé de façon à faciliter l'acheminement des brames (130) à partir du premier entreposage (300) jusque dans le train de laminoir, lorsque le train de laminoir n'est pas occupé entièrement uniquement avec des brames (130) provenant de la machine de coulée jumelée (110).

7. Installation (100) selon l'une quelconque des revendications précédentes, **caractérisée en ce que** le mécanisme de traitement spécial (400) est réalisé, soit sous la forme d'un deuxième entreposage, soit sous la forme d'un train de
traitement spécial, y compris d'un laminoir, pour le traitement des brames (130) dont la largeur est supérieure à la valeur seuil de la largeur à l'état laminé.

8. Procédé pour l'exploitation d'une installation (100) destinée à la production d'un feuillard à chaud (260), présentant les étapes suivantes consistant à :
- produire au moins une barre de coulée continue (120) ;
- séparer des brames (130) par rapport à la barre de coulée continue (120) ;
- transporter les brames (130), soit à des fins de laminage dans un train de laminoir (210-250), soit à un traitement spécial ;
- laminer les brames (130) dont la largeur est inférieure à la valeur seuil de la largeur à l'état laminé pour obtenir un feuillard à chaud (260) ; et
**caractérisé par** la production de ladite au moins une barre de coulée (120) sur une machine de coulée jumelée (110), dont la largeur est supérieure ou inférieure à la valeur seuil de la largeur à l'état laminé ;
bifurquer les brames (130) dont la largeur est inférieure à la valeur seuil prédéfinie de la largeur à l'état laminé à des fins de laminage dans le train de laminoir ; et
bifurquer les brames (130) dont la largeur est supérieure à la valeur seuil prédéfinie de la largeur à l'état laminé au traitement spécial.

9. Procédé selon la revendication 8, **caractérisé en ce que** les brames (130) dont la largeur est inférieure à la valeur seuil de la largeur à l'état laminé, avant leur acheminement dans le train de laminoir, sont réchauffées à la température de laminage dans un four de maintien à chaud (200).

10. Procédé selon la revendication 8, **caractérisé en ce que**, au cours des pauses de production de l'installation de coulée continue jumelée (110), le train de laminoir est alimenté à partir d'un premier entreposage (300) avec des brames (130) dont la largeur est inférieure à la valeur seuil prédéfinie de la largeur à l'état laminé.

11. Procédé selon la revendication 10, **caractérisé en ce que** les brames (130) provenant du premier entreposage (300) sont chauffées avant le laminage à la température de laminage.
